# EUROPÄISCHE PATENTSCHRIFT

(11) **EP 0 330 061 B1**
(45) Veröffentlichungstag und Bekanntmachung des Hinweises auf die Patenterteilung: **19.08.1992**
(21) Anmeldenummer: 89102558.7
(22) Anmeldetag: 15.02.1989
(51) Int. Cl.: B21D 39/03

(54) **Vorrichtung zum Durchsetzfügen von Blechwerkstücken**
Device for joining metal sheets together
Dispositif d'agrafage de pièces en tôle

(30) Priorität: 24.02.1988 DE 3805688
(43) Veröffentlichungstag der Anmeldung: 30.08.1989
(62) Teilanmeldung aus: 92101047.6
(73) Patentinhaber: ECKOLD GmbH & Co. KG, D-37444 St Andreasberg (DE); Eckold, Gerd-Jürgen, D-37444 St Andreasberg (DE); Maass, Hans, D-37431 Bad Lauterberg (DE)
(72) Erfinder: Eckold, Gerd-Jürgen, D-3424 St. Andreasberg (DE); Maass, Hans, D-3422 Bad Lauterberg (DE)
(74) Vertreter: Sparing Röhl Henseler Patentanwälte

(56) Entgegenhaltungen:
- EP-A- 0 077 932
- EP-A- 0 215 449
- GB-A- 2 189 175

## Beschreibung

Das Verbinden von Blechteilen mittels Durchsetzfügen ist in DIN 85934.-5.2.11. definiert. Die zu fügenden Bleche werden längs zweier paralleler begrenzter Linien durch einen mit einer Matrize zusammenwirkenden Stempel eingeschnitten, auf die Matrizenseite durchgedrückt und auf dieser durch Kaltfluß gebreitet, so daß eine Art Nietkopf entsteht. Beim Breiten des Materials weichen die Matrizenschneiden elastisch aus. Die Festigkeit der Verbindung ist in Richtung quer zu den Schneidlinien größer als in Richtung senkrecht dazu. Vorrichtungen zur Durchführung solcher Fügeverfahren sind in der EP-A-77 932 offenbart.

Bei diesen bekannten Vorrichtungen sind die Fügewerkzeuge in Richtung parallel zu den Schnitten "offen". Es sind jedoch auch schon Durchsetzfügewerkzeuge bekanntgeworden, bei denen die Matrize eine geschlossene Kontur aufweist und der Stempel eine dieser gegenüber verkleinerte Kontur besitzt, derart, daß keines der zu fügenden Bleche eingeschnitten wird und so ein fluiddichter Fügepunkt entsteht. Eine solche Vorrichtung ist beispielsweise in der DE-OS 31 06 313, Fig. 7/8, offenbart. Die Matrizenkontur wird dabei von deren Schneidenteilen begrenzt, die gelenkig an einem Sockel abgestützt sind. Diese Werkzeuge benötigen jedoch relativ viel Platz, der in der Praxis oft nicht zur Verfügung steht. Ähuliche Vorrichtungen sind in der GB-A-2 189 175 offenbert.

Aufgabe der Erfindung ist es, eine Fügevorrichtung der im Oberbegriff des Patentanspruchs 1 angegebenen Gattung zu schaffen, bei der eine einfach herstellbare, wenig ausladende Matrize ermöglicht wird und die herstellbaren verdrehsicheren Fügepunkte in Richtung parallel zu den Flächen der Werkstücke im wesentlichen gleiche Zugfestigkeit in allen Richtungen trotz ovaler Form aufweisen. Der letztere bestand ist wichtig für den Blechkonstrukteur, weil dieser dann die Einspannrichtung der Fügewerkzeuge nicht auf die Belastung des späteren Werkstücks abzustimmen braucht.

Gemäß der Erfindung ist vorgesehen, daß die Stempelkontur in Richtung der Auslenkung der Schneidenteile eine geringere Abmessungsdifferenz bezüglich der Matrizenkontur aufweist als in Richtung senkrecht dazu. Die Verformung des Materials beim Durchsetzen ist demgemäß anisotrop, beim nachfolgenden Breitungsschritt aber ebenfalls, so daß die beiden Anisotropien sich im wesentlichen ausgleichen und der Fügepunkt eine im wesentlichen konstante Zugfestigkeit in allen Richtungen parallel zu den Blechflächen besitzt.

Gemäß einer Weiterbildung der Erfindung wird mit Vorteil von der Lehre der eingangs genannten EP-A Gebrauch gemacht, indem die Schneidenteile als einfache Stanzteile hergestellt werden können. Die Schneidenkontur wird dann von deren Endflächen einerseits, von dem Rand einer in den Amboß eingebrachten Ausnehmung andererseits begrenzt, die sich ebenfalls mit geringem Aufwand herstellen läßt. Die Begrenzung im Amboß bewirkt, daß sich der Werkstoff gezielt in Richtung der federnden Schneidenteile ausbreitet. Hierdurch wird die erforderliche Eindringtiefe des Stempels und die benötigte Druckkraft zur Erzeugung eines Fügepunktes verringert.

In vielen Anwendungsfällen, etwa bei Haushaltsgeräten, Fahrzeugen usw. sind solche Fügepunkte für den Benutzer sichtbar, und es ist erwünscht, daß dieser ein ansprechendes Aussehen hat, insbesondere kreisrund nach Art eines Nietkopfes ist. In Weiterbildung der Erfindung kann man die Kontur des Stempels und der Matrize derart auslegen, daß der Fügepunkt sich auf der Stempelseite als klar abgesetztes Oval, auf der Matrizenseite jedoch mindestens annähernd als kreisrunder Vorsprung ergibt. Die Schneidenteile können zur Erhöhung der Standzeit, und um Aufschweißungen zu verhindern, mit geeigneten Beschichtungen versehen werden.

Es ist besonders vorteilhaft, wenn man die Funktionen "Schneiden" und "elastisch auslenken" der Schneidenteile derart voneinander trennt, daß die Schneidenteile selbst nicht verformbar sind, sondern von Blattfedern gegen den Amboß vorgespannt werden. Man kann dann für die Schneidenteile ein hochfestes Material verwenden, das das Fügen auch harter Bleche, etwa aus Edelstahl, ermöglicht. Andererseits kann man die Blattfedern aber so weich wählen, daß die Schneidenteile auch schon bei geringer Belastung ausweichen; dies ermöglicht das Fügen dünner Bleche aus weichem Material, etwa Aluminium. So kann man mit der Vorrichtung gemäß der Erfindung Bleche aus Aluminium mit einer Dicke von je 0,2 mm einwandfrei fügen, was mit den vorbekannten Vorrichtungen nicht möglich ist.

Es ist auch vorteilhaft, die Schneidenteile auf offenen Schneidenlagern eines Sockels abzustützen und unterhalb dieser Lager Auffangräume für bei der Fügearbeit entstehenden Abrieb, Fett und dergleichen vorzusehen.

Schließlich ist es vorteilhaft, die matrizenseitigen Schneiden abzurunden, wodurch die mögliche Spanbildung minimal gemacht wird.

Ausführungsbeispiele der Erfindung werden nachstehend unter Bezugnahme auf die beigefügten Zeichnungen näher erläutert.
Fig. 1 stellt im Längsschnitt die Funktionsbereiche von Stempel und Matrize einer ersten Ausführungsform dar,
Fig. 2 ist ein Schnitt nach Linie 2-2 der Fig. 1, und in dieser Figur ist auch die Schnittebene der Fig. 1 eingezeichnet,
Fig. 3 zeigt in Draufsicht die Stempelseite einer fertigen Fügung,
Fig. 4 zeigt entsprechend die Matrizenseite,
Fig. 5 bzw. 6 sind Schnitte nach Linie 5-5 bzw. 6-6 der Fig. 3, jedoch dieser gegenüber erheblich vergrößert,
Fig. 7 zeigt analog Fig. 2 eine Matrize in einer zweiten Ausführungsform, und
Fig. 8 stellt perspektivisch und weggebrochen in Explosionsform den Amboß, ein Schneidenteil und eine Blattfeder der Matrize nach Fig. 7 dar, während
Fig. 9 eine alternative Form des Stempels in zu Fig. 1 analoger Seitenansicht zeigt.

Der in Fig. 1 und 2 weggebrochen dargestellte Werkzeugsatz, bestehend aus Stempel 10 und Matrize 12, wird in irgendeine Preßvorrichtung (nicht dargestellt) eingespannt und in Richtung der Pfeile 14 bewegt, um zwei oder mehr zwischen Stempel und Matrize gelegte Bleche 16 zu fügen. Die Matrize besteht aus einem zentralen Amboß 18 mit einer Ausnehmung 20, anderen Grund sich die Arbeitsfläche 22 befindet, und zwei Schneidenteilen 24, die hier die Form von kräftigen Blattfedern haben. Wie an sich bekannt, wird beim Pressenhub das Blech vom Stempel in die Matrzenausnehmung, begrenzt von den Schneidenteilen 24 und den Amboßabschnitten 26 beidseits der Ausnehmung 20, durchgesetzt, und wenn der Durchsatz durch die Arbeitsfläche 22 des Amboß gestoppt wird, fließt das durchgesetzte Material seitlich, weil die Schneidenteile elastisch auslenkbar sind.

Die Stempelkontur ist oval, wie in Fig. 3 erkennbar, und ebenso ist auch die Matrizenausnehmung annähernd oval (vgl. Fig. 8). Die Stempelkontur ist gegenüber der Matrizenkontur zurückgesetzt derart, daß beim Fügen keines der beiden Bleche durchschnitten wird, und ungleich in den beiden durch die Schnittebenen der Fig. 1 bzw. 2 definierten Ebenen:

Das Maß "A" ist deutlich größer als das Maß "B", und dies wirkt sich auch auf die Querschnittsform der fertigen Fügeverbindung aus, wie in Fig. 5 und 6 dargestellt. In der Ebene 5-5 bleiben deutlich kräftigere Materialdicken der Durchsetzung stehen als im fließverpreßten Bereich der Ebene 6-6, wobei die Maße A und B sowie der Arbeitswinkel "C" des Stempels derart aufeinander abgestimmt sind, daß die Zugfestigkeit der Fügeverbindung in Richtung parallel zu den Blechen mindestens annähernd gleich ist. Wie Fig. 3 und 4 erkennen lassen, ist der Fügepunkt von beiden Blechseiten gesehen ästhetisch befriedigend.

Die Darstellung nach Fig. 1 und 2 ist weitgehend schematisch, um das für die Erfindung Wesentliche zu erläutern. Eine so ausgeführte Matrize hätte zwei wesentliche Nachteile: Einmal muß für die Schneidenteile ein Kompromiß bezüglich der Festigkeit und der Elastizität gefunden werden, zum andern istnicht auszuschließen, daß beim Fügen abgeschabte Späne der Werkstücke in den Spalt zwischen Amboß und Schneidenteile gelangen und die letzteren dauernd abspreizen, was natürlich die Fügearbeit beeinträchtigt.

Aus diesen Gründen ist eine Konstruktion gemäß Fig. 7 und 8 für die Matrize bevorzugt. Die Schneidenteile sind auf je einer Schneide 30 eines Sockels 32 auslenkbar abgestützt und werden von Blattfedern 34 in Anlage am Amboß 18 gehalten. Die Schneidenteile können daher aus sehr hartem Material gefertigt werden, während die Blattfedern ein nahezu unbehindertes Auffedern bei der Phase der Materialbreitung gewährleisten. Die Lager der Schneidenteile sind hier mit einer dem Stempel zugekehrten kreisbogenförmigen Auflage ausgeführt, so daß etwaige Verschmutzungen aus dem Lagerbereich nach unten fallen. Der Amboß ist unterhalb seines Arbeitsbereichs nach innen eingezogen, so daß sich Sammelräume 36 für Späne oder anderen Schmutz ergeben; diese Sammelräume liegen unterhalb der Lager 30. Amboß, Sockel und Blattfedern können durch einen Hohlniet oder dergleichen miteinander verbunden werden, wobei in Fig. 7 nur die Achse 38 eines solchen Verbindungselements angedeutet ist.

Damit die Schneidenteile auf ihren Lagern 30 gehalten werden, weisen die Schneidenteile seitliche Ausschnitte 40 auf, in die abgewinkelte Lappen 42 der zugehörigen Blattfeder 34 greifen; die freien Enden dieser Lappen sind mit Abwinkelungen 44 versehen, die das zugehörige Schneidenteil formschlüssig umklammern. Der Platz dafür wird durch das Einziehen des Amboß′ geschaffen.

Die Spanbildung kann erheblich vermindert oder sogar ganz unterbunden werden, wenn die Kanten 46 des Amboß′ und die Kanten 48 der Schneidenteile nicht scharfkantig sind, sondern abgerundet werden.

Die Fig. 9 stellt eine Form des Stempels dar, bei der die Eindringtiefe des Stempels durch einen Bund 50 begrenzt wird, der sich auf die Oberseite des stempelseitigen Blechs setzt. Diese Bauart empfiehlt sich bei dünnen, weichen Blechen, um ein Hochsteigen des verdrängten Materials zu unterbinden. Außerdem braucht die verwendete Presse dann keine Hubbegrenzung, sondern nur eine Kraftbegrenzung aufzuweisen, was bei z.B. hydraulischem Antrieb einfacher ist.

## Patentansprüche

1. Vorrichtung zum Durchsetzfügen von Blechwerkstücken mit einem Stempel (10) und einer Matrize (12), die einen stationären Amboß (18) und zwei in vorgegebener Richtung elastisch auslenkbare Schneidenteile (24) umfaßt, wobei die dem Stempel (10) zugekehrte Seite der Matrize (12) eine geschlossene Matrizenkontur des Durchsetzbereichs begrenzt, während die Stempelkontur gegenüber der Matrizenkontur soweit verkleinert ist, daß beim Fügen keines der Werkstücke durchtrennt wird, **dadurch gekennzeichnet,** daß die Stempelkontur in Richtung der Auslenkung der Schneidenteile eine geringere Abmessungsdifferenz bezüglich der Matrizenkontur aufweist als in Richtung senkrecht dazu, derart, daß die Zugfestigkeit der Fügung parallel zu den Werkstückflächen im wesentlichen isotrop ist.

2. Vorrichtung nach Anspruch 1, **dadurch gekennzeichnet,** daß der Amboß (18) und die beiden Schneidenteile (24) einander zugekehrte ebene Flächen aufweisen und die Matrizenkontur von den beiden Schneiden der Schneidenteile sowie einer in den Amboß eingebrachten Ausnehmung (20) begrenzt ist.

3. Vorrichtung nach Anspruch 1 oder 2, gekennzeichnet durch eine ovale Stempelkontur und Matrizenkontur, die derart auf die Blechdicken abgestimmt sind, daß der matrizenseitige Fügepunkt im wesentlichen kreisrund ist.

4. Vorrichtung nach eine der Ansprüche 1 bis 3, dadurch gekennzeichnet, daß die Schneidenteile (24) gelenkig an einem Sockel (32) abgestützt sind und von Blattfedern (34) gegen den Amboß vorgespannt sind.

5. Vorrichtung nach Anspruch 4, gekennzeichnet durch eine formschlüssige Verbindung (40,42) zwischen den Blattfedern (34) und den Schneidenteilen (24).

6. Vorrichtung nach Anspruch 4 oder 5, dadurch gekennzeichnet, daß die Schneidenteile (24) auf dem Sockel (32) mittels offener Schneidenlager (30) mit sokkelseitiger Schneide abgestützt sind.

7. Vorrichtung nach Anspruch 6, dadurch gekennzeichnet, daß zwischen dem Amboß (18) und dem Sockel (32) ein Spanraum (36) ausgenommen ist, der sich in den Spalt zwischen Amboß und Schneidenteilen fortsetzt.

8. Vorrichtung nach einem der Anspruche 1 bis 7, dadurch gekennzeichnet, daß die Schneiden der Schneidenteile (24) abgerundet sind.

9. Vorrichtung nach Anspruch 2 und 8, dadurch gekennzeichnet, daß die dem Stempel zugekehrte Kante (46) der Amboßausnehmung abgerundet ist.

10. Vorrichtung nach Anspruch 2, dadurch gekennzeichnet, daß die Schneidenteile eine verschleißmindernde Beschichtung aufweisen.

11. Vorrichtung nach einem der Ansprüche 1 bis 10, dadurch gekennzeichnet, daß der Stempel einen seine Eindringtiefe begrenzenden Bund (50) aufweist.

## Revendications

1. Dispositif pour la jonction avec pénétration de pièces de tôle ayant un poinçon (10) et une matrice (12), qui comprend une enclume stationnaire (18) et deux parties taillantes (24) qui peuvent être écartées de manière élastique dans une direction prédéterminée, le côté de la matrice (17) tourné vers le poinçon (10) limitant un contour fermé de matrice de la zone de pénétration, tandis que le contour de poinçon est suffisamment réduit par rapport au contour de matrice pour qu'aucune des pièces à traiter ne soit sectionnée lors de la jonction, **caractérisé en ce que** le contour de poinçon présente, dans la direction de la déviation des parties taillantes (24), une plus petite différence de dimensions par rapport au contour de matrice que dans la direction perpendiculaire à celle-ci de sorte que la résistance à la traction de la jonction est sensiblement isotrope parallèlement aux surfaces de pièce à traiter.

2. Dispositif selon la revendication 1, **caractérisé en ce que** l'enclume (18) et les deux parties taillantes (24) présentent des surfaces planes tournées l'une vers l'autre et le contour de matrice est limité par les deux taillants des parties taillantes ainsi que par un évidement (20) ménagé dans l'enclume.

3. Dispositif selon la revendication 1 ou 2, caractérisé par un contour de poinçon et un contour de matrice ovales, qui sont adaptés aux épaisseurs de tôle d'une manière telle que le point de jonction sur le côté de la matrice est sensiblement circulaire.

4. Dispositif selon l'une des revendications 1 à 3, caractérisé en ce que les parties taillantes (24) s'appuient de manière articulée à un socle (32) et sont précontraintes contre l'enclume (18) par des ressorts à lames (34).

5. Dispositif selon la revendication 4, caractérisé par une liaison (40, 42) à blocage géométrique entre les ressorts à lames (34) et les parties taillantes (24).

6. Dispositif selon la revendication 4 ou 5, caractérisé en ce que les parties taillantes (24) s'appuient sur le socle (32) au moyen de supports de couteau ouverts (30) où le couteau est du côté du socle.

7. Dispositif selon la revendication 6, caractérisé en ce qu'un espace à copeaux (36), qui se poursuit dans l'interstice entre l'enclume et les parties taillantes est évidé entre l'enclume (18) et le socle (32).

8. Dispositif selon l'une des revendications 1 à 7, caractérisé en ce que les taillants des parties taillantes (24) sont arrondis.

9. Dispositif selon les revendications 2 et 8, caractérisé en ce que l'arête (46), tournée vers le poinçon, de l'évidement d'enclume est arrondie.

10. Dispositif selon la revendication 2, caractérisé en ce que les parties taillantes présentent un revêtement réduisant l'usure par frottement.

11. Dispositif selon l'une des revendications 1 à 10, caractérisé en ce que le poinçon présente un épaulement (50) limitant sa profondeur de pénétration.

## Claims

1. Apparatus for clinch-joining pieces of metalwork, having a die (10) and a die-plate (12) comprising a stationary anvil (18) and two edge members (24) that are resiliently deflectable in a predetermined direction, the side of the die-plate (12) facing the die (10) defining a continuous die-plate outline of the clinching area, while the die outline is reduced relative to the die-plate outline to such an extent that during joining none of the workpieces is cut through, **characterised in that** the difference in size between the die outline and the die-plate outline is smaller in the direction of deflection of the edge members (24) than in the direction perpendicular thereto, in such a mariner that the tensile strength of the joint parallel to the workpiece surfaces is substantially isotropic.

2. Apparatus according to claim 1, **characterised in that** the anvil (18) and the two edge members (24) have plane surfaces facing one another and the die-plate outline is defined by the two edges of the edge members and by a cut-out portion (20) made in the anvil.

3. Apparatus according to claim 1 or 2, characterised by an oval die outline and die-plate outline which are matched to the sheet thicknesses in such a manner that the joint on the die-plate side is substantially circular.

4. Apparatus according to any one of claims 1 to 3, characterised in that the edge members (24) are supported in an articulated manner on a base (32) and are prestressed against the anvil (18) by leaf springs (34).

5. Apparatus according to claim 4, characterised by a positively locking connection (40/42) between the leaf springs (34) and the edge members (24).

6. Apparatus according to claim 4 or 5, characterised in that the edge members (24) are supported on the base (32) by their base-side edges by means of open edge bearings (30).

7. Apparatus according to claim 6, characterised in that a space (36) for swarf has been cut out between the anvil (18) and the base (32), which space continues into the gap between the anvil and the edge members.

8. Apparatus according to any one of claims 1 to 7, characterised in that the edges of the edge members (24) are rounded.

9. Apparatus according to claims 2 and 8, characterised in that the die-facing edge (46) of the cut-out portion of the anvil is rounded.

10. Apparatus according to claim 2, characterised in that the edge members have a wear-reducing coating.

11. Apparatus according to any one of claims 1 to 10, characterised in that the die has a collar (50) that limits its depth of penetration.
